# EUROPÄISCHE PATENTSCHRIFT

(11) **EP 3 119 538 B1**
(45) Veröffentlichungstag und Bekanntmachung des Hinweises auf die Patenterteilung: **22.11.2017**
(21) Anmeldenummer: 15725983.9
(22) Anmeldetag: 16.03.2015
(51) Int. Cl.: B21D 5/02, B21D 43/10

(54) **BIEGEHILFE FÜR EINE ABKANTPRESSE**
BENDING AID FOR A PRESS BRAKE
AUXILIAIRE DE CINTRAGE POUR PRESSE PLIEUSE

(30) Priorität: 19.03.2014 AT 501932014
(43) Veröffentlichungstag der Anmeldung: 25.01.2017
(73) Patentinhaber: TRUMPF Maschinen Austria GmbH & Co. KG., 4061 Pasching (AT)
(72) Erfinder: BADEGRUBER, Karl, 4652 Fischlham (AT); SECIBOVIC, Kabir, A-4623 Gunskirchen (AT)
(74) Vertreter: Burger, Hannes
(86) Internationale Anmeldenummer: PCT/AT2015/050066
(87) Internationale Veröffentlichungsnummer: WO 2015/139066

(56) Entgegenhaltungen:
- EP-B1- 0 542 610
- CN-A- 102 228 918
- DE-A1- 4 126 906
- JP-A- S60 261 624

## Beschreibung

Die Erfindung betrifft eine Stützvorrichtung für eine Abkantpresse, wie dies im Anspruch 1 angegeben ist.

Aus der EP 0 542 610 B1, aus der gattungsbildenden JP-A-S60261624 und der DE 41 26 906 A1 sind Stützvorrichtungen bekannt, welche dazu vorgesehen sind, um an einer Abkantpresse das zu biegende Blechwerkstück während des Biegevorganges zu unterstützen. Die Stützvorrichtung kann hierbei an der Vorderseite einer Abkantpresse angebracht werden. An der Stützvorrichtung ist eine Stützauflage ausgebildet, auf welcher das zu biegende Blechwerkstück, im speziellen der aus der Abkantpresse vorstehende Teilabschnitt des Blechwerkstückes aufliegen kann. Wenn sich das Blechwerkstück während des Biegevorganges nach oben bewegt, wird die Stützauflage mitgeführt, sodass während des gesamten Biegevorganges der vorstehende Teilabschnitt des Blechwerkstückes unterstützt wird. Die Parallelkinematik ist hierbei dermaßen ausgebildet, dass die Schwenkachse der Stützauflage im Wesentlichen kongruent zur Biegeachse des Blechwerkstückes ist, sodass die Oberfläche der Auflageplatte parallel zur Oberfläche des Blechwerkstückes geführt werden kann. Die Bewegungsmechanik der Stützvorrichtung wird hierbei durch eine Parallelkinematik gebildet, welche mittels eines Hydraulik- oder Pneumatikzylinders bewegt werden kann. Die Parallelkinematik umfasst einzelne Hebelarme, welche miteinander und mit einem Grundrahmen durch Drehgelenke verbunden sind. An der Parallelkinematik ist weiters eine Stützauflage mit einer Auflagefläche angeordnet.
Nachteilig bei den aus der EP 0 542 610 B1 und der DE 41 26 906 A1 bekannten Ausführungen ist, dass die Stützvorrichtung sehr groß gebaut ist, wodurch der dem Maschinenbediener zur Verfügung stehende Standplatz sehr eingeschränkt ist. Weiters ergibt sich durch die dargestellte Bauweise eine hohe Massenträgheit der einzelnen Elemente, wodurch eine bei modernen Abkantpressen erforderliche hochdynamische Betriebsweise nicht oder nur bedingt möglich ist.
Der vorliegenden Erfindung liegt die Aufgabe zugrunde eine verbesserte Stützvorrichtung zu schaffen, welche an die dynamische Betriebsweise einer modernen Abkantpresse angepasst ist und hochdynamische Positionierbewegungen bewältigen kann.

Diese Aufgabe der Erfindung wird durch die Maßnahmen gemäß Anspruch 1 gelöst.

Erfindungsgemäß ist eine Stützvorrichtung für eine Abkantpresse ausgebildet, umfassend einen Grundrahmen, zumindest eine am Grundrahmen angeordnete Verbindungsplatte zur Befestigung der Stützvorrichtung an einer Abkantpresse, durch welche Verbindungsplatte eine senkrecht stehende Verbindungsebene gebildet wird, eine Stützauflage mit einer Auflagefläche. Die Stützauflage ist zwischen einer Grundstellung und einer Maximalstellung positionierbar, wobei die Stützauflage an einem Hebelgelenksystem angeordnet ist, welches mit einem Positionierantrieb verbunden und als Parallelkinematik ausgeführt ist. Das Hebelgelenksystem weist einen ersten Haupthebelarm mit einem ersten und einem zweiten Drehgelenk und zweiten Haupthebelarm mit einem dritten und einem vierten Drehgelenk auf, welche parallel zueinander angeordnet sind und mittels dem ersten und dem dritten Drehgelenk, welche in einer Hauptlagerebene liegen, am Grundrahmen gelagert sind. An den beiden Haupthebelarmen ist ein Tragarm mittels des zweiten und vierten Drehgelenkes gelagert aufgenommen, wobei ein Normalabstand zwischen ersten und zweiten Drehgelenk gleich groß ist wie ein Normalabstand zwischen dritten und vierten Drehgelenk. Das zweite und vierte Drehgelenk sind weiter von der Koppelebene distanziert wie das erste und dritte Drehgelenk. An dem Tragarm ist die Stützauflage mittels eines fünften Drehgelenkes gelagert, welches fünfte Drehgelenk an einem gegenüber dem vierten Drehgelenk überstehenden Teil des Tragarmes angeordnet ist. Die Stützauflage ist mittels eines sechsten Drehgelenkes mit einem Stützarm verbunden, welcher Stützarm parallel zum Tragarm liegend mittels eines siebten Drehgelenkes mit dem ersten oder dem zweiten Haupthebelarm verbunden ist. Das siebte Drehgelenk ist in Verlängerung der Geraden zwischen dem ersten und zweiten Drehgelenk oder zwischen dem dritten und vierten Drehgelenk angeordnet. Die Antriebseinheit umfasst eine mit dem Positionierantrieb, welcher als Drehantrieb ausgebildet ist, verbundene Kurbel und eine mit dieser gelenkig verbundene Schwinge, welche Schwinge mittels eines achten Drehgelenk mit der Kurbel und mittels eines neunten Drehgelenk mit dem Hebelgelenksystem verbunden ist.

Ein überraschender Vorteil der erfindungsgemäßen Ausbildung liegt darin, dass die bekannten Vorteile eines Hebelgelenksystemes in Form einer Parallelkinematik erreicht werden können und zusätzlich eine verbesserte Dynamik in der Betriebsweise der Stützvorrichtung und ein geringer Bauraum durch den Positionierantrieb erreicht werden kann. Vorteilhaft ist hierbei, dass der Positionierantrieb so positioniert werden kann, dass er den Bauraum der Stützvorrichtung besonders gering hält. Durch eine vorteilhafte Anlenkung des Hebelgelenksystemes mittels des Positionierantriebes kann erreicht werden, dass auch die auf die Drehgelenke wirkenden Radialkräfte vermindert werden können, da die aufgrund der Massenträgheit und der Beschleunigung der einzelnen Teile auftretenden Kräfte minimiert werden können. Somit kann die gesamte Stützvorrichtung eine verminderte Masse aufweisen, wodurch eine erhöhte dynamische Betriebsweise möglich ist.

Weiters kann es zweckmäßig sein, dass die Schwinge mittels dem neunten Drehgelenk mit dem Stützarm des Hebelgelenksystems verbunden ist. Durch eine Anlenkung der Schwinge am Stützarm des Hebelgelenksystems kann erreicht werden, dass das Hebelgelenksystem eine vorteilhafte Übersetzung für die Umwandlung der Antriebsbewegung in eine Bewegung der Stützauflage aufweisen kann. Somit kann eine vergleichsweise geringe Antriebsbewegung des Positionierantriebes mit einem nur geringen Antriebsweg in eine vergleichsweise große Verfahrbewegung der Stützauflage umgewandelt werden, wobei die vom Positionierantrieb aufzuwendenden Kräfte, welche besonders aufgrund der dynamischen Last auftreten, gering gehalten werden können.

In einer Weiterbildung kann vorgesehen sein, dass die Pendelstütze an einem das zweite Drehgelenk überragenden Abschnitt des Stützarmes mit diesem verbunden ist. Von Vorteil ist hierbei, dass die obig genannten verbesserten dynamischen Eigenschaften durch diese Ausbildung besonders gut erreicht werden können.

Ferner kann vorgesehen sein, dass die Kurbel, insbesondere eine zwischen Drehmittelpunkt des Positionierantriebes und achtem Drehgelenk gezogene Verbindungslinie, in der Grundstellung der Stützauflage in einem spitzen Winkel zwischen 1° und 20°, vorzugsweise zwischen 2° und 10°, insbesondere zwischen 4° und 8° zur Schwinge, insbesondere zu einer zwischen achten und neunten Drehgelenk gezogenen Verbindungslinie, zueinander angeordnet sind, und dass die Kurbel und die Schwinge in der Maximalstellung der Stützauflage in einem stumpfen Winkel zwischen 160° und 179°, vorzugsweise zwischen 170° und 178°, insbesondere zwischen 172° und 176° zueinander angeordnet sind. Von Vorteil ist hierbei, dass dadurch in den beiden Endlagen eine Drehbewegung des Positionierantriebes mit einer bestimmten Winkelgeschwindigkeit zu einer geringeren Lineargeschwindigkeit am Hebelgelenksystem führt, als eine Drehbewegung des Positionierantriebes mit gleicher Winkelgeschwindigkeit in einer Zwischenstellung. Genau umgekehrt verhält es sich mit den vom Positionierantrieb aufzubringenden Kräften. Mit anderen Worten ausgedrückt kann der Positionierantrieb in der Grundstellung und in der Maximalstellung des Hebelgelenksystems bei nur geringer Drehmomentbelastung eine hohe Linearkraft auf das Hebelgelenksystem aufbringen, da sich Kurbel und Schwinge wie ein Kniehebel verhalten. Besonders diesen beiden Endstellungen treten auch die höchsten Kräfte auf, da die Dynamischen durch die Massenträgheit des Hebelgelenksystems hervorgerufenen Kräfte ein Maximum erreichen. Weiters kann dadurch erreicht werden, dass die Massenbeschleunigungen reduziert werden, da wie bereits erwähnt auch die Geschwindigkeiten bzw. der Geschwindigkeitsverlauf durch den Positionierantrieb verbessert wird.

Darüber hinaus kann vorgesehen sein, dass die Kurbel des Positionierantriebes in der Grundstellung der Stützauflage so gedreht ist, dass die Kurbel, insbesondere eine zwischen Drehmittelpunkt des Positionierantriebes und achtem Drehgelenk gezogene Verbindungslinie, in einem Winkel zwischen 180° und 270°, bevorzugt zwischen 190° und 250°, insbesondere 220° und 240° zur Verbindungsebene angeordnet ist. Von Vorteil ist hierbei, dass durch diese Anordnung die Kurbel so positioniert wird, dass bei möglichst geringem Bauraum die Kurbel vorteilhaft untergebracht werden kann, und die übertragenen Kräfte, sowie die Verfahrbewegungen vorteilhaft ausgelegt werden können.

Weiters kann vorgesehen sein, dass die Kurbel des Positionierantriebes in der Maximalstellung der Stützauflage so gedreht ist, dass die Kurbel, insbesondere eine zwischen Drehmittelpunkt des Positionierantriebes und achtem Drehgelenk gezogene Verbindungslinie, in einem Winkel zwischen 0° und 45°, bevorzugt zwischen 5° und 20°, insbesondere zwischen 7° und 15° zur Verbindungsebene angeordnet ist. Von Vorteil ist hierbei, dass durch diese Anordnung die Kurbel so positioniert wird, dass bei möglichst geringem Bauraum die Kurbel vorteilhaft untergebracht werden kann, und die übertragenen Kräfte, sowie die Verfahrbewegungen vorteilhaft ausgelegt werden können.

Vorteilhaft ist auch eine Ausprägung, gemäß welcher der Positionierantrieb einen Servomotor umfasst. Besonders ein Servomotor ist gut für den Einsatz in einer derartigen Maschine geeignet, da er ein hohes Drehmoment aufbringen kann, eine Haltekraft, oder auch Stillstandsmoment, aufbringen kann, und somit nicht gebremst werden muss. Weiters kann ein Servomotor in dessen Verfahrbewegung und Verfahrposition genau gesteuert werden, sodass eine genaue Positionierung der Stützauflage ermöglicht werden kann. Ein derartiger Servomotor kann weiters gut von der Maschinensteuerung angesteuert werden.

Ferner kann vorgesehen sein, dass der Stützarm weiter von der Hauptlagerebene distanziert ist, als der Tragarm. Von Vorteil ist hierbei, dass dadurch der Stützarm so im Hebelgelenksystem angeordnet ist, dass er möglichst platzsparend aufgenommen ist.

Gemäß einer Weiterbildung ist es möglich, dass zwischen Verbindungsplatte und Grundrahmen eine Verstellvorrichtung angeordnet ist, durch welche der Grundrahmen bezüglich seiner Position zur Verbindungsplatte parallel zur Verbindungsebene in einer vertikalen Richtung verstellbar ist. Von Vorteil ist hierbei, dass dadurch die Stützvorrichtung höhenverstellbar ist. Dadurch können verschiedene Biegewerkzeuge mit verschiedenen Auflagehöhen des Biegegesenkes in der Abkantpresse eingesetzt werden, wobei die Stützvorrichtung, insbesondere die Stützauflage in deren Grundstellung an die vertikale Position des Bleches angepasst werden kann.

In einer Weiterbildung kann vorgesehen sein, dass die Verstellvorrichtung einen Antriebsmotor umfasst. Von Vorteil ist hierbei, dass durch einen Antriebsmotor die Verstellbewegung des Grundrahmens bezüglich der Verbindungsplatte automatisiert werden kann.

Ferner kann es zweckmäßig sein, dass die Stützvorrichtung eine Schutzabdeckung umfasst, wobei die Schutzabdeckung aus einem feststehenden und einem mit der Stützauflage mitbewegbaren Teilabschnitt besteht, und der erste Haupthebelarm und/oder der Tragarm zumindest abschnittsweise eine an die Innenkontur der Schutzabdeckung angepasste Außenkontur, insbesondere kreisbogenförmige Außenkontur aufweist. Von Vorteil ist hierbei, dass durch die Schutzabdeckung die beweglichen Teile des Hebelgelenksystems vor Eingriff geschützt sind und dadurch die Verletzungsgefahr eines Benutzers vermindert wird. Weiters werden durch die Schutzabdeckung die innenliegenden Bauteile vor Umgebungseinflüssen und vor Verschmutzung geschützt. Dadurch dass die einzelnen Elemente des Hebelgelenksystemes an die Schutzabdeckung angepasst sind, kann die Schutzabdeckung möglichst klein gebaut werden, wodurch Bauraum eingespart wird und weiters die zu bewegende Masse so gering als möglich gehalten werden kann.

Darüber hinaus kann vorgesehen sein, dass der Abstand des fünften Drehgelenkes zum sechsten Drehgelenk zwischen 25% und 60%, bevorzugt zwischen 35% und 50%, insbesondere zwischen 40% und 45% des Abstandes des ersten Drehgelenkes zum zweiten Drehgelenk beträgt und dass das vierte Drehgelenk zum fünften Drehgelenk einen gleich großen Abstand aufweist, wie erste Drehgelenk zum zweiten Drehgelenk. Von überraschendem Vorteil ist hierbei, dass in Kombination mit dem Drehantrieb ein Layout des Hebelgelenksystems erreicht werden kann, bei welchem der Bauraum möglichst gering ist und weiters die auftretenden Kräfte in den Drehgelenken möglichst gering gehalten werden können, da die dynamischen Kräfte aufgrund der Massenträgheiten der einzelnen Komponenten möglichst gering gehalten werden können. Dadurch kann das Hebelgelenksystem hochdynamisch verstellt werden.

Weiters kann vorgesehen sein, dass der Abstand des neunten Drehgelenkes zum siebten Drehgelenk zwischen 5% und 30%, bevorzugt zwischen 10% und 25%, insbesondere zwischen 15% und 20% des Abstandes des ersten Drehgelenkes zum zweiten Drehgelenk beträgt und dass der Abstand des achten Drehgelenkes zum neunten Drehgelenk zwischen 110% und 145%, bevorzugt zwischen 120% und 135%, insbesondere zwischen 125% und 130% des Abstandes des ersten Drehgelenkes zum zweiten Drehgelenk beträgt, und dass der Abstand des Drehmittelpunktes vom Positionierantrieb zum achten Drehgelenk zwischen 45% und 75%, bevorzugt zwischen 50% und 60%, insbesondere zwischen 54% und 64% des Abstandes des ersten Drehgelenkes zum zweiten Drehgelenk beträgt. Von überraschendem Vorteil ist hierbei, dass in Kombination mit dem Drehantrieb ein Layout des Hebelgelenksystems erreicht werden kann, bei welchem der Bauraum möglichst gering ist und weiters die auftretenden Kräfte in den Drehgelenken möglichst gering gehalten werden können, da die dynamischen Kräfte aufgrund der Massenträgheiten der einzelnen Komponenten möglichst gering gehalten werden können. Dadurch kann das Hebelgelenksystem hochdynamisch verstellt werden.

Zusätzlich ist es möglich, dass der Abstand des ersten Drehgelenkes zum dritten Drehgelenk zwischen 25% und 60%, bevorzugt zwischen 35% und 50%, insbesondere zwischen 40% und 45% des Abstandes des ersten Drehgelenkes zum zweiten Drehgelenk beträgt, und dass der Horizontalabstand des ersten Drehgelenkes zum dritten Drehgelenk zwischen 15% und 40%, bevorzugt zwischen 20% und 35%, insbesondere zwischen 25% und 30% des Abstandes des ersten Drehgelenkes zum zweiten Drehgelenk beträgt und dass der Horizontalabstand des Drehmittelpunktes vom Positionierantrieb zum dritten Drehgelenk zwischen 35% und 65%, bevorzugt zwischen 40% und 60%, insbesondere zwischen 45% und 55% des Abstandes des ersten Drehgelenkes zum zweiten Drehgelenk beträgt. Von überraschendem Vorteil ist hierbei, dass in Kombination mit dem Drehantrieb ein Layout des Hebelgelenksystems erreicht werden kann, bei welchem der Bauraum möglichst gering ist und weiters die auftretenden Kräfte in den Drehgelenken möglichst gering gehalten werden können, da die dynamischen Kräfte aufgrund der Massenträgheiten der einzelnen Komponenten möglichst gering gehalten werden können. Dadurch kann das Hebelgelenksystem hochdynamisch verstellt werden.

Zum besseren Verständnis der Erfindung wird diese anhand der nachfolgenden Figuren näher erläutert.

Es zeigen jeweils in stark vereinfachter, schematischer Darstellung:
- Fig. 1: eine Seitenansicht einer Bearbeitungsanlage mit einer Abkantpresse und einer Stützvorrichtung;
- Fig. 2: eine Seitenansicht einer schematischen Darstellung einer Stützvorrichtung;
- Fig. 3: eine perspektivische Darstellung einer vorteilhaften Ausführungsvariante einer Stützvorrichtung;
- Fig. 4: eine weitere perspektivische Darstellung einer vorteilhaften Ausführungsvariante einer Stützvorrichtung mit ausgeblendeter Schutzabdeckung;
- Fig. 5: eine Seitenansicht einer vorteilhaften Ausführungsvariante einer Stützvorrichtung in einer Maximalstellung;
- Fig. 6: eine Seitenansicht einer vorteilhaften Ausführungsvariante einer Stützvorrichtung in einer Grundstellung.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt in schematischer Darstellung die Seitenansicht einer Bearbeitungsanlage 1. Die Bearbeitungsanlage 1 umfasst eine Abkantpresse 2, welche zum Biegen eines Bleches 3 vorgesehen ist.

Die Abkantpresse 2 umfasst einen ersten verstellbaren Pressbalken 4, in welchem eine erste Werkzeugaufnahme 5 zur Aufnahme eines ersten Biegewerkzeuges 6 ausgebildet ist. Das erste Biegewerkzeug 6 ist hierbei vorzugsweise als Biegestempel 6 ausgeführt. Weiters umfasst die Abkantpresse 2 einen zweiten feststehenden Pressbalken 7 an welchem eine zweite Werkzeugaufnahme 8 zur Aufnahme eines zweiten Biegewerkzeuges 9 ausgebildet ist. Das zweite Biegewerkzeug 9 ist vorzugsweise als Biegegesenk ausgeführt und korrespondiert mit dem ersten Biegewerkzeug 6.

Das zu biegende Blech 3 wird auf eine Blechauflagefläche 10 des zweiten Biegewerkzeuges 9 aufgelegt. Das erste Biegewerkzeug 6 respektive der erste verstellbare Pressbalken 4 wird durch eine Pressenantriebseinheit 11 in vertikaler Richtung nach oben bzw. nach unten bewegt. Zur Steuerung der Pressenantriebseinheit 11 ist eine Rechnereinheit 12 vorgesehen, welche an eine Eingabe- und/oder Anzeigeeinheit 13 gekoppelt sein kann.

Weiters kann vorgesehen sein, dass die Bearbeitungsanlage 1 eine Manipulationsvorrichtung 14 umfasst, durch welche die zu bearbeitenden Bleche 3 automatisch manipuliert werden können. Alternativ dazu kann auch vorgesehen sein, dass die zu bearbeitenden Bleche 3 manuell in die Abkantpresse 2 eingelegt werden.

Um große Blechwerkstücke 3 bearbeiten zu können, ist weiters vorgesehen, dass an der Abkantpresse 2 eine Stützvorrichtung 15 angebracht werden kann, welche eine gegenüber den Biegewerkzeugen 6, 9 weit vorstehenden Blechschenkel 16 des zu bearbeitenden Bleches 3 während des Biegevorganges unterstützen kann. Dadurch kann verhindert werden, dass der vorstehende Blechschenkel 16 aufgrund seiner Eigenmasse und aufgrund der Erdanziehungskraft sich nach unten biegt und somit ungewollt verformt.

Die Stützvorrichtung 15 umfasst eine Stützauflage 17, an welcher eine Auflagefläche 18 ausgebildet ist. Das zu bearbeitende Blech 3 kann hierbei an der Auflagefläche 18 aufliegen und wird während des Biegevorganges durch die Stützvorrichtung 15 geführt und unterstützt. Die Stützvorrichtung 15 umfasst weiters eine Verbindungsplatte 19 durch welche die Stützvorrichtung 15 an der Abkantpresse 2 befestigt werden kann.

Hierbei gibt es mehrere verschiedene Möglichkeiten wie die Verbindungsplatte 19 mit der Abkantpresse 2 verbunden sein kann. Beispielsweise kann vorgesehen sein, dass die Verbindungsplatte 19 mittels eines Führungsschienensystems, welches als Linearführung 20, ausgebildet ist, mit der Abkantpresse 2 verbunden ist. Durch eine derartige Linearführung 20 kann vorgesehen sein, dass die Stützvorrichtung 15 in einer horizontalen Richtung 21 verstellbar ist. Die Verstellung der Stützvorrichtung 15 in einer horizontalen Richtung 21 kann je nach Erfordernis manuell oder mittels einer Antriebseinheit erfolgen.

Als alternative Befestigungsmöglichkeit zwischen Verbindungsplatte 19 und Abkantpresse 2 kann beispielsweise eine Schnellkuppeleinheit oder etwa eine Schraubverbindung vorgesehen sein. Grundsätzlich können hier alle dem Fachmann bekannten Befestigungselemente verwendet werden.

Die Übergangsschnittstelle zwischen Abkantpresse 2 und Stützvorrichtung 15 wird durch eine Verbindungsebene 22 repräsentiert. Diese Verbindungsebene 22 ist im betriebsbereiten Zustand der Stützvorrichtung 15 vorzugsweise vertikal ausgerichtet und ist somit parallel zu einer Stirnfläche 23 der Vorderseite der Abkantpresse 2, an welcher die Stützvorrichtung 15 angebracht ist. Die Verbindungsebene 22 definiert somit die Ausrichtung der Stützvorrichtung 15 im Betriebszustand, in welchem die Stützvorrichtung 15 an der Abkantpresse 2 befestigt ist.

Sämtliche Lageangaben, wie oben, unten usw. beziehen sich auf den betriebsbereiten Zustand der Stützvorrichtung 15, in welchem diese an der Abkantpresse 2 angebracht ist.

Fig. 2 zeigt in einer Seitenansicht entsprechend Fig. 1 eine schematische Darstellung der erfindungsgemäßen Stützvorrichtung 15 anhand welcher deren Funktionsweise bzw. deren Aufbau erklärt und beschrieben wird. Die Stützvorrichtung 15 ist durch vereinfachte Striche, welche die Mittellinien der einzelnen Hebel darstellen veranschaulicht.

Die Stützvorrichtung 15 umfasst einen Grundrahmen 24, an welchem ein Hebelgelenksystem 25 angeordnet ist und an welchem Hebelgelenksystem 25 die Stützauflage 17 befestigt ist. Durch ein derartiges Hebelgelenksystem 25 kann erreicht werden, dass die Stützauflage 17, insbesondere deren Auflagefläche 18, zwischen einer Grundstellung 26 und einer Maximalstellung 27 verschwenkt werden kann. Durch richtige Dimensionierung des Hebelgelenksystems 25 wird erreicht, dass ein Schwenkmittelpunkt 28 der Schwenkbewegung mit der äußeren Auflagekante des zweiten Biegewerkzeuges 9 kongruent ist und somit während des gesamten Biegevorganges bzw. während des gesamten Schwenkvorganges gewährleistet ist, dass das zu biegende Blech 3, insbesondere der Blechschenkel 16 satt an der Auflagefläche 18 der Stützauflage 17 aufliegt.

Um zu erreichen, dass die Auflagefläche 18 der Stützauflage 17 in deren Grundstellung 26 auf einer Höhe mit der Blechauflagefläche 10 des zweiten Biegewerkzeuges 9 liegt, kann vorgesehen sein, dass zwischen Verbindungsplatte 19 und Grundrahmen 24 eine Verstellvorrichtung 29 angebracht ist, durch welche der Grundrahmen 24 in einer vertikalen Richtung 30 verstellt werden kann. Dies ist notwendig, wenn verschiedene Biegewerkzeuge 9 verwendet werden, welche unterschiedliche Abmaße aufweisen. Die Verstellvorrichtung 29 kann hierbei manuell etwa durch eine Kurbel angetrieben werden. In einer weiteren Ausführungsvariante ist es auch möglich, dass ein Antriebsmotor 31 vorgesehen ist, welcher mit der Rechnereinheit 12 gekoppelt ist und somit eine automatische Höhenverstellung der Stützauflage 17 ermöglicht.

Der Grundrahmen 24 kann aus zueinander befestigten Profilen aufgebaut sein. Weiters ist es auch möglich, dass der Grundrahmen 24 aus einem einteilig gegossenen, Stahlbauteil oder Aluminiumblock gebildet wird.

Am Grundrahmen 24 ist eine Antriebseinheit 32 befestigt, welche zur Verstellung und Positionierung des Hebelgelenksystems 25 vorgesehen ist. Die Antriebseinheit 32 ist vorzugsweise als Positionierantrieb 33 ausgeführt und umfasst einen Drehantrieb 34. Dieser Drehantrieb 34 kann etwa durch den Einsatz eines Servomotors realisiert werden. Ein derartiger Servomotor kann zusätzlich mit einem Getriebe gekoppelt sein, um das Drehmoment bzw. die Positioniergenauigkeit zu erhöhen. Der Einsatz eines Servomotors hat sich dahingehend als ideal erwiesen, da ein Servomotor eine hohe Positioniergenauigkeit aufbringen kann und darüber hinaus über ein hohes Drehmoment verfügt. Weiters kann ein Servomotor über eine entsprechende Zwischenelektronik sehr gut an die Rechnereinheit 12 der Abkantpresse 2 gekoppelt werden.

Die Antriebseinheit 32 umfasst weiters eine Kurbel 35, welche durch den Drehantrieb 34 um dessen Drehmittelpunkt 36 gedreht wird.

Das Hebelgelenksystem 25 umfasst einen ersten Haupthebelarm 37, in welchem ein erstes und ein zweites Drehgelenk 38, 39 aufgenommen sind.

Sämtliche Bestandteile des Hebelgelenksystemes werden in einer vorteilhaften Ausführungsform der Stützvorrichtung 15 anhand der folgenden Figuren bzw. Beschreibungspassagen noch genauer beschrieben. Der Einfachheit halber wird entsprechend des in Fig. 2 dargestellten Funktionsmodells ein Hebelarm vereinfacht als eine Mittellinie zwischen zwei Drehgelenken dargestellt, und eine derartige Mittellinie als Hebelarm im Sinne dieser Anmeldung bezeichnet.

Der erste Haupthebelarm 37 wird im Sinne dieser Beschreibung beispielsweise durch eine Gerade gebildet, welche sich vom Mittelpunkt des ersten Drehgelenkes 38 zum Mittelpunkt des zweiten Drehgelenkes 39 erstreckt. Die Länge des ersten Haupthebelarmes 37 wird als der Normalabstand zwischen ersten und zweiten Drehgelenk, insbesondere zwischen deren Mittelpunkte gesehen.

Ist davon die Rede, dass zwei Haupthebelarme zueinander parallel liegen, so wird gemeint, dass es sich um eine die Mittelpunkte zwischen zwei Drehgelenken verbindende Gerade eines Hebelarms handelt, welche parallel zu einer zweiten die Mittelpunkte zwischen zwei Drehgelenken verbindenden Geraden eines weiteren Hebelarms handelt.

Durch dieses zur Erklärung herangezogene, vereinfachte Funktionsmodell sind jedoch keine Einschränkungen an die Möglichkeiten zur Ausgestaltung eines Haupthebelarmes oder eines Hebelarmes gegeben. Ein Hebelarm kann beispielsweise konstruktionsbedingt etwa als bogenförmiges Element ausgeführt werden, wobei für die Funktion des Hebelarmes ausschließlich die Lage der im Hebelarm angeordneten Drehgelenke zueinander maßgeblich ist.

Der erste Haupthebelarm 37 ist mittels des ersten Drehgelenkes 38 am Grundrahmen 24 befestigt. Die beschriebenen Drehgelenke können hierbei durch sämtliche dem Fachmann bekannten Drehgelenkarten, wie etwa Bolzen, Wälzlagerungen usw. realisiert werden.

Das Hebelgelenksystem 25 umfasst weiters einen zweiten Haupthebelarm 40, an welchem ein drittes Drehgelenk 41 und ein viertes Drehgelenk 42 angeordnet sind. Der zweite Haupthebelarm 40 ist hierbei mittels des dritten Drehgelenkes 41 am Grundrahmen 24 befestigt.

Das erste Drehgelenk 38 sowie das dritte Drehgelenk 41 befinden sich hierbei in einer Hauptlagerebene 43. Die Hauptlagerebene 43 verläuft außerdem durch den Schwenkmittelpunkt 28.

Das Hebelgelenksystem 25 umfasst weiters einen Tragarm 44, welcher mittels dem zweiten Drehgelenk 39 und dem vierten Drehgelenk 42 mit dem ersten Haupthebelarm 37 sowie mit dem zweiten Haupthebelarm 40 verbunden ist. Der Tragarm 44 ist hierbei so ausgebildet, dass im eingebauten Zustand der erste Haupthebelarm 37 sowie der zweite Haupthebelarm 40 parallel zueinander liegen.

Darüber hinaus liegt der Tragarm 44 parallel zur Hauptlagereben 43. Mit anderen Worten ist der Normalabstand 45 zwischen ersten Drehgelenk 38 und zweiten Drehgelenk 39 gleich groß wie ein Normalabstand 46 zwischen dritten Drehgelenk 41 und vierten Drehgelenk 42.

Das dritte Drehgelenk 41 ist hierbei in horizontaler Richtung gesehen näher an der Verbindungsebene 22 angeordnet als das erste Drehgelenk 38. Außerdem ist das dritte Drehgelenk 41 weiter oben angeordnet als das das erste Drehgelenk 38. Die beiden Haupthebelarme 37, 40 sind hierbei so orientiert, dass deren mit dem Tragarm 44 in Verbindung stehende zweite 39 und vierte Drehgelenk 42, weiter von der Verbindungsebene 22 entfernt sind als deren auf der Hauptlagerebene 43 liegende erste 38 und dritte Drehgelenke 41.

Am Tragarm 44 ist mittels eines fünften Drehgelenkes 47 die Stützauflage 17 befestigt. Die Stützauflage 17 ist hierbei an einem gegenüber dem vierten Drehgelenk 42 überstehenden Teil des Tragarmes 44 angebracht. Weiters ist an der Stützauflage 17 mittels eines sechsten Drehgelenkes 49 ein Stützarm 50 angeordnet, welcher für die Stabilisierung der Stützauflage 17 sorgt.

Es ist nicht zwingend erforderlich, dass die Auflagefläche 18 parallel zu einer Verbindungslinie zwischen fünften Drehgelenk 47 und sechsten Drehgelenk 49 verläuft.

Wie in Fig. 2 dargestellt, kann es vorteilhaft sein, wenn die Stützauflage 17, insbesondere die soeben beschriebenen Verbindungslinien zwischen fünften Drehgelenk 47 und sechsten Drehgelenk 49 sowie eine Verlängerung der Auflagefläche 18, keilförmig zueinander verlaufen und somit einen Auflagewinkel 51 ausbilden. Dadurch kann erreicht werden, dass der Bauraum der Stützvorrichtung 15 möglichst gering gehalten wird. Hierbei muss jedoch darauf geachtet werden, dass eine Verlängerung dieser beiden Linien sich im Schwenkmittelpunkt 28 schneidet.

Der Stützarm 50 ist durch ein siebtes Drehgelenk 52 mit dem ersten 37 oder mit dem zweiten Haupthebelarm 40 verbunden. Das siebte Drehgelenk 52 ist hierbei so platziert bzw. die Längen der einzelnen Hebelarme so gewählt, dass der Stützarm 50 parallel zum Tragarm 44 verläuft. Das siebte Drehgelenk 52 ist weiters in einer Verlängerung der Geraden 53 zwischen dem ersten und zweiten Drehgelenk 38, 39 oder zwischen dem dritten oder vierten Drehgelenk 41, 42 angeordnet.

Für die Funktionalität des Hebelgelenksystemes 25 ist es nicht wesentlich, ob das siebte Drehgelenk 52 am ersten Haupthebelarm 37 oder am zweiten Haupthebelarm 40 angeordnet ist. Durch den beschriebenen Aufbau ergibt sich, dass eine Gerade, welche zwischen fünften Drehgelenk 47 und sechsten Drehgelenk 49 aufgespannt wird und welche durch den Schwenkmittelpunkt 28 verläuft und parallel zum ersten sowie zum zweiten Haupthebelarm 37, 40 liegt.

Somit ergibt sich bei einer Schwenkbewegung des Hebelgelenksystemes 25 zwischen Grundstellung 26 und Maximalstellung 27 der virtuelle Schwenkmittelpunkt 28.

Um das Hebelgelenksystem 25 mittels der Antriebseinheit 32 positionieren zu können, ist eine Schwinge 54 vorgesehen, welche mittels eines achten Drehgelenkes 55 mit der bereits beschriebenen Kurbel 35 und mittels eines neunten Drehgelenkes 56 mit dem Hebelgelenksystem 25 verbunden ist.

Hierbei ist es nicht wesentlich, an welchem Anschlusspunkt des Hebelgelenksystemes 25 das neunte Drehgelenk 56 angeordnet ist. Als vorteilhaft hat sich erwiesen, wenn das neunte Drehgelenk 56 am Stützarm 50 angeordnet ist. Es ist jedoch auch denkbar, dass das neunte Drehgelenk 56 beispielsweise am Tragarm 44 oder am ersten oder zweiten Haupthebelarm 37, 40 angeordnet ist.

Fig. 3 zeigt eine perspektivische Ansicht einer Stützvorrichtung 15 wobei sich diese in ihrer Maximalstellung 27 befindet. Hierbei ist gut erkennbar, dass eine Schutzabdeckung 57 ausgebildet ist, durch welche die innenliegenden Teile, insbesondere des Hebelgelenksystems 25 vor Eingriff geschützt wird. Die Schutzabdeckung 57 ist hierbei in mehrere Einzelsegmente unterteilt, wodurch diese teleskopierbar mit der Stützauflage 17 mitbewegt werden kann.

Weiters kann vorgesehen sein, dass am unteren Ende der Stützvorrichtung 15 ein Schutzbalg 58 angebracht ist, welcher dazu vorgesehen ist, um bei einer Höhenverstellung des Grundrahmens 24 gegenüber der Verbindungsplatte 19 die innenliegenden Teile der Stützvorrichtung 15 ausreichend abdecken zu können.

Weiters kann es zweckmäßig sein, wenn die Schutzabdeckung 57 eine öffenbare Seitenwand 59 umfasst, durch welche für Wartungszwecke der Drehantrieb 34 zugängig ist.

Fig. 4 zeigt die Stützvorrichtung 15 in einer weiteren perspektivischen Ansicht, wobei in dieser Ansicht die Schutzabdeckung 57 ausgeblendet wurde, um das Hebelgelenksystem 25 sichtbar zu machen. Hierbei ist gut ersichtlich, dass das Hebelgelenksystem 25 nicht in einer Ebene aufgebaut ist, sondern dass dieses eine gewisse Breite aufweist, wodurch sich ein dreidimensionaler Aufbau ergibt und somit dem ganzen System eine gewisse Stabilität verliehen werden kann.

Wie ersichtlich kann vorgesehen sein, dass der Drehantrieb 34 an einem Getriebe 60 angeordnet ist. Dieses Getriebe kann zwei Ausgangswellen aufweisen, wobei an jeder der beiden Ausgangswellen eine Kurbel 35 angeordnet sein kann. Diese beiden Kurbeln 35 können mit zwei Schwingen 54 verbunden sein, welche mit zwei Stützarmen 50 verbunden sein können.

Entsprechend dem hier gezeigten Ausführungsbeispiel sind sämtliche Einzelteile des Hebelgelenksystemes 25 sowie der Antriebseinheit 32 möglichst als Leichtbau ausgeführt, wobei vorgesehen sein kann, dass innerhalb der einzelnen Hebel Aussparungen platziert sind, durch welche der Leichtbau erreicht wird. Um das gesamte System möglichst klein bauen zu können, kann es zusätzlich zweckmäßig sein, wenn die einzelnen Hebel nicht als einfache gerade Bauteile ausgeführt sind, sondern wenn diese etwa als gebogene Teile ausgeführt sind oder Ausnehmungen aufweisen, um ein möglichst gutes Ineinanderschachteln der einzelnen Teile erreichen zu können.

Zweckmäßig kann es sein, wenn etwa der zweite Haupthebelarm 40 oder der Tragarm 44 zumindest abschnittsweise an eine Innenkontur 61 der Schutzabdeckung 57 angepasste Außenkontur 62 aufweisen.

Die einzelnen als Drehgelenke bezeichneten Verbindungen zwischen den Hebelarmen können wie im Ausführungsbeispiel gezeigt, mittels Bolzen ausgeführt werden, welche in einer Gleitlagerung oder Wälzlagerung aufgenommen sind.

Zweckmäßig kann es sein, wenn bezüglich der Breite des Systems eine symmetrische bzw. spiegelgleiche Anordnung der einzelnen Hebelelemente gewählt wird, sodass es durch die Verfahrbewegung zu keinerlei Verspannungen bzw. inneren Kräften kommt. Die einzelnen Verbindungsbolzen sind hierbei vorzugsweise als durchgängige Bolzen ausgeführt, wodurch eine unerwünschte Drehmomentenbildung vermieden wird. Einzig die Verbindungsbolzen zwischen Kurbel 35 und Schwinge 54 können aus Platzgründen nicht als durchgängige Bolzen ausgeführt werden. Hier ist es zweckmäßig, wenn entweder die Kurbel 35 oder die Schwinge 54 zumindest bereichsweise als Gabel ausgeführt wird, sodass die im achten Drehgelenk 55 auftretenden Kräfte gut übertragen werden können und es hier zu keiner ungünstigen Belastung kommt.

Die Fig. 5 und 6 zeigen die Stützvorrichtung 15 in einer Seitenansicht, wobei sich die Stützauflage 17 in Fig. 5 in ihrer Maximalstellung 27 befindet und in Fig. 6 in ihrer Grundstellung 26. Sehr gut ersichtlich sind hierbei die vorteilhaften Abmessungen des Hebelgelenksystemes 25, welche in dieser Ausführungsvariante dargestellt werden. Die optimalen Wertebereiche der einzelnen Längen wurden bereits eingangs in der Vorteilsbeschreibung genannt. Besonders in Kombination mit der erfindungsgemäßen Antriebseinheit 32 führen die Werteangaben der Geometrie des Hebelgelenksystems 25 zu einer Ausführungsform, in welcher die auftretenden inneren Kräfte minimiert werden können und weiters Bauraum eingespart werden kann.

Eine wichtige Geometrische Abmessung ist ein erster Winkel 63, welcher zwischen Kurbel 35 und Schwinge 54 eingeschlossen ist. Wie eingangs erläutert, ist die Verbindungslinie zwischen den einzelnen Drehgelenken die geometrierelevante Komponente. Weiters ist ein zweiter Winkel 64 relevant, welcher sich zwischen der Kurbel 35 und der vertikal stehenden Verbindungsebene 22 erstreckt. Die für die Beschaffenheit des Hebelgelenksystems 25 relevanten geometrischen Abmaße sind weiters der Normalabstand 65 zwischen fünften Drehgelenk 47 und sechsten Drehgelenk 49, der Normalabstand 66 zwischen vierten Drehgelenk 42 und fünften Drehgelenk 47, der Normalabstand 67 zwischen neunten Drehgelenk 56 und siebtem Drehgelenk 52, der Normalabstand 68 zwischen achten Drehgelenk 55 und neunten Drehgelenk 56, der Normalabstand 69 zwischen Drehmittelpunkt 36 des Drehantriebes 34 und achten Drehgelenk 55, der Normalabstand 70 zwischen ersten Drehgelenk 37 und zweiten Drehgelenk 40, sowie der Horizontalabstand 71 zwischen ersten Drehgelenk 37 und dritten Drehgelenk 41 und der Horizontalabstand 72 zwischen ersten Drehgelenk 37 und Drehmittelpunkt 36 des Drehantriebes 34.

Weiters ist in den Fig. 5 und 6 eine Führungsschiene 73 dargestellt, in welcher die einzelnen Segmente der Schutzabdeckung 57 geführt werden können.
In den Figuren 3 bis 6 ist eine weitere und gegebenenfalls für sich eigenständige Ausführungsform der Stützvorrichtung 15 gezeigt, wobei wiederum für gleiche Teile gleiche Bezugszeichen bzw. Bauteilbezeichnungen wie in den vorangegangenen Figuren 1 und 2 verwendet werden. Um unnötige Wiederholungen zu vermeiden, wird auf die detaillierte Beschreibung in den vorangegangenen Figuren 1 und 2 hingewiesen bzw. Bezug genommen.

Die den eigenständigen erfinderischen Lösungen zugrundeliegende Aufgabe kann der Beschreibung entnommen werden.
Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus der Stützvorrichtung 15 diese bzw. deren Bestandteile teilweise unmaßstäblich und/oder vergrößert und/oder verkleinert dargestellt wurden.

**Bezugszeichenaufstellung**

| | | | |
|---|---|---|---|
| 1 | Bearbeitungsanlage | 31 | Antriebsmotor |
| 2 | Abkantpresse | 32 | Antriebseinheit |
| 3 | Blech | 33 | Positionierantrieb |
| 4 | erster verstellbarer Pressbalken | 34 | Drehantrieb |
| 5 | erste Werkzeugaufnahme | 35 | Kurbel |
| 6 | erstes Biegewerkzeug | 36 | Drehmittelpunkt |
| 7 | zweiter feststehender Pressbalken | 37 | erster Haupthebelarm |
| 8 | zweite Werkzeugaufnahme | 38 | erstes Drehgelenk |
| 9 | zweites Biegewerkzeug | 39 | zweites Drehgelenk |
| 10 | Blechauflagefläche | 40 | zweiter Haupthebelarm |
| 11 | Pressenantriebseinheit | 41 | drittes Drehgelenk |
| 12 | Rechnereinheit | 42 | viertes Drehgelenk |
| 13 | Eingabe- Anzeigeeinheit | 43 | Hauptlagerebene |
| 14 | Manipulationsvorrichtung | 44 | Tragarm |
| 15 | Stützvorrichtung | 45 | Normalabstand 1-2 |
| 16 | Blechschenkel | 46 | Normalabstand 3-4 |
| 17 | Stützauflage | 47 | fünftes Drehgelenk |
| 18 | Auflagefläche | 48 | überstehender Teil |
| 19 | Verbindungsplatte | 49 | sechstes Drehgelenk |
| 20 | Linearführung | 50 | Stützarm |
| 21 | horizontale Richtung | 51 | Auflagewinkel |
| 22 | Verbindungsebene | 52 | siebtes Drehgelenk |
| 23 | Stirnfläche | 53 | Gerade |
| 24 | Grundrahmen | 54 | Schwinge |
| 25 | Hebelgelenksystem | 55 | achtes Drehgelenk |
| 26 | Grundstellung | 56 | neuntes Drehgelenk |
| 27 | Maximalstellung | 57 | Schutzabdeckung |
| 28 | Schwenkmittelpunkt | 58 | Schutzbalg |
| 29 | Verstellvorrichtung | 59 | Seitenwand |
| 30 | vertikale Richtung | 60 | Getriebe |
| 61 | Innenkontur | | |
| 62 | Außenkontur | | |
| 63 | erster Winkel | | |
| 64 | zweiter Winkel | | |
| 65 | Normalabstand 5-6 | | |
| 66 | Normalabstand 4-5 | | |
| 67 | Normalabstand 9-7 | | |
| 68 | Normalabstand 8-9 | | |
| 69 | Normalabstand Mittelpunkt - 8 | | |
| 70 | Normalabstand 1-3 | | |
| 71 | Horizontalabstand 1-3 | | |
| 72 | Horizontalabstand Mittelpunkt - 1 | | |
| 73 | Führung | | |

## Patentansprüche

1. Stützvorrichtung (15) für eine Abkantpresse (2), umfassend einen Grundrahmen (24), zumindest eine am Grundrahmen (24) angeordnete Verbindungsplatte (19) zur Befestigung der Stützvorrichtung (15) an der Abkantpresse (2), durch welche Verbindungsplatte (19) eine senkrecht ausgerichtete Verbindungsebene (22) gebildet wird, eine Stützauflage (17) mit einer Auflagefläche (18), welche zwischen einer Grundstellung (26) und einer Maximalstellung (27) positionierbar ist, wobei die Stützauflage (17) an einem Hebelgelenksystem (25) angeordnet ist, welche mit einer Antriebseinheit (32) verbunden und als Parallelkinematik ausgeführt ist, und wobei das Hebelgelenksystem (25) einen ersten Haupthebelarm (37) mit einem ersten (38) und einem zweiten Drehgelenk (39) und zweiten Haupthebelarm (40) mit einem dritten (41) und einem vierten Drehgelenk (42) aufweist, welche parallel zueinander angeordnet sind und mittels dem ersten (38) und dem dritten Drehgelenk (41), welche in einer Hauptlagerebene (43) liegen, am Grundrahmen (24) gelagert sind, und an welchen beiden Haupthebelarmen (37, 40) ein Tragarm (44) mittels des zweiten (39) und vierten Drehgelenkes (42) gelagert aufgenommen ist, wobei ein Normalabstand (45) zwischen ersten (38) und zweiten Drehgelenk (39) gleich groß ist wie ein Normalabstand (46) zwischen dritten (41) und vierten Drehgelenk (42) und das zweite (39) und vierte Drehgelenk (42) weiter von der Verbindungsebene (22) distanziert sind wie das erste (38) und dritte Drehgelenk (41), und an welchem Tragarm (44) die Stützauflage (17) mittels eines fünften Drehgelenkes (47) gelagert ist, welches fünfte Drehgelenk (47) an einem gegenüber dem vierten Drehgelenk (42) überstehenden Teil (48) des Tragarmes (44) angeordnet ist, wobei die Stützauflage (17) mittels eines sechsten Drehgelenkes (49) mit einem Stützarm (50) verbunden ist, welcher Stützarm (50) parallel zum Tragarm (44) liegend mittels eines siebten Drehgelenkes (52) mit dem ersten (37) oder dem zweiten Haupthebelarm (40) verbunden ist und das siebte Drehgelenk (52) in Verlängerung der Geraden (53) zwischen dem ersten (38) und zweiten Drehgelenk (39) oder zwischen dem dritten (41) und vierten Drehgelenk (42) angeordnet ist, wobei die Stützvorrichtung einen als Drehantrieb ausgebildeten Positionierantrieb (33) aufweist, **dadurch gekennzeichnet, dass** die Antriebseinheit (32) eine mit dem Positionierantrieb (33) verbundene Kurbel (35) und eine mit dieser gelenkig verbundene Schwinge (54) umfasst, welche Schwinge (54) mittels eines achten Drehgelenk (55) mit der Kurbel (35) und mittels eines neunten Drehgelenk (56) mit dem Hebelgelenksystem (25) verbunden ist.

2. Stützvorrichtung nach Anspruch 1, **dadurch gekennzeichnet, dass** die Schwinge (54) mittels dem neunten Drehgelenk (56) mit dem Stützarm (50) des Hebelgelenksystems (25) verbunden ist.

3. Stützvorrichtung nach Anspruch 2, **dadurch gekennzeichnet, dass** die Schwinge (54) an einem das zweite Drehgelenk (39) überragenden Abschnitt des Stützarmes (50) mit diesem verbunden ist.

4. Stützvorrichtung nach einem der vorhergehenden Ansprüche, **dadurch gekennzeichnet, dass** die Kurbel (35), insbesondere eine zwischen Drehmittelpunkt (36) des Positionierantriebes (33) und achtem Drehgelenk (55) gezogene Verbindungslinie, in der Grundstellung (26) der Stützauflage (17) in einem spitzen Winkel (63) zwischen 1° und 20°, vorzugsweise zwischen 2° und 10°, insbesondere zwischen 4° und 8° zur Schwinge (54), insbesondere zu einer zwischen achten (55) und neunten Drehgelenk (56) gezogenen Verbindungslinie, zueinander angeordnet sind, und dass die Kurbel (35) und die Schwinge (54) in der Maximalstellung (27) der Stützauflage (17) in einem stumpfen ersten Winkel (63) zwischen 160° und 179°, vorzugsweise zwischen 170° und 178°, insbesondere zwischen 172° und 176° zueinander angeordnet sind.

5. Stützvorrichtung nach einem der vorhergehenden Ansprüche, **dadurch gekennzeichnet, dass** die Kurbel (35) des Positionierantriebes (33) in der Grundstellung (26) der Stützauflage (17) so gedreht ist, dass die Kurbel (35), insbesondere eine zwischen Drehmittelpunkt (36) des Positionierantriebes (33) und achtem Drehgelenk (55) gezogene Verbindungslinie, in einem zweiten Winkel (64) zwischen 180° und 270°, bevorzugt zwischen 190° und 250°, insbesondere zwischen 220° und 240° zur Verbindungsebene (22) angeordnet ist.

6. Stützvorrichtung nach einem der vorhergehenden Ansprüche, **dadurch gekennzeichnet, dass** die Kurbel (35) des Positionierantriebes (33) in der Maximalstellung (27) der Stützauflage (17) so gedreht ist, dass die Kurbel (35), insbesondere eine zwischen Drehmittelpunkt (36) des Positionierantriebes (33) und achtem Drehgelenk (55) gezogene Verbindungslinie, in einem zweiten Winkel (64) zwischen 0° und 45°, bevorzugt zwischen 5° und 20°, insbesondere zwischen 7° und 15° zur Verbindungsebene (22) angeordnet ist.

7. Stützvorrichtung nach einem der vorhergehenden Ansprüche, **dadurch gekennzeichnet, dass** der Positionierantrieb (33) einen Servomotor umfasst.

8. Stützvorrichtung nach einem der vorhergehenden Ansprüche, **dadurch gekennzeichnet, dass** der Stützarm (50) weiter von der Hauptlagerebene (43) distanziert ist, als der Tragarm (44).

9. Stützvorrichtung nach einem der vorhergehenden Ansprüche, **dadurch gekennzeichnet, dass** zwischen Verbindungsplatte (19) und Grundrahmen (24) eine Verstellvorrichtung (29) angeordnet ist, durch welche der Grundrahmen (24) bezüglich seiner Position zur Verbindungsplatte (19) parallel zur Verbindungsebene (22) in einer vertikalen Richtung (30) verstellbar ist.

10. Stützvorrichtung nach Anspruch 9, **dadurch gekennzeichnet, dass** die Verstellvorrichtung (29) einen Antriebsmotor (31) umfasst.

11. Stützvorrichtung nach einem der vorhergehenden Ansprüche, **dadurch gekennzeichnet, dass** die Verbindungsplatte (19) an deren Schnittstelle zur Abkantpresse (2) eine Linearführung (20) aufweist, sodass die Stützvorrichtung (15) bezüglich der Abkantpresse (2) parallel zur Verbindungsebene (22) in einer horizontalen Richtung (21) verstellbar ist.

12. Stützvorrichtung nach einem der vorhergehenden Ansprüche, **dadurch gekennzeichnet, dass** die Stützvorrichtung (15) eine Schutzabdeckung (57) umfasst, wobei die Schutzabdeckung (57) aus einem feststehenden und einem mit der Stützauflage (17) mitbewegbaren Teilabschnitt besteht, und der erste Haupthebelarm (37) und/oder der Tragarm (44) zumindest abschnittsweise eine an die Innenkontur (61) der Schutzabdeckung (57) angepasste Außenkontur (62), insbesondere kreisbogenförmige Außenkontur (62) aufweist.

13. Stützvorrichtung nach einem der vorhergehenden Ansprüche, **dadurch gekennzeichnet, dass** der Abstand (65) des fünften Drehgelenkes (47) zum sechsten Drehgelenk (49) zwischen 25% und 60%, bevorzugt zwischen 35% und 50%, insbesondere zwischen 40% und 45% des Abstandes (45) des ersten Drehgelenkes (38) zum zweiten Drehgelenk (39) beträgt und dass das vierte Drehgelenk (42) zum fünften Drehgelenk (47) einen gleich großen Abstand (66) aufweist, wie das erste Drehgelenk (38) zum zweiten Drehgelenk (39).

14. Stützvorrichtung nach einem der vorhergehenden Ansprüche, **dadurch gekennzeichnet, dass** der Abstand (67) des neunten Drehgelenkes (56) zum siebten Drehgelenk (52) zwischen 5% und 30%, bevorzugt zwischen 10% und 25%, insbesondere zwischen 15% und 20% des Abstandes (45) des ersten Drehgelenkes (38) zum zweiten Drehgelenk (39) beträgt und dass der Abstand (68) des achten Drehgelenkes (55) zum neunten Drehgelenk (56) zwischen 110% und 145%, bevorzugt zwischen 120% und 135%, insbesondere zwischen 125% und 130% des Abstandes (45) des ersten Drehgelenkes (38) zum zweiten Drehgelenk (39) beträgt, und dass der Abstand (69) des Drehmittelpunktes (36) vom Positionierantrieb (33) zum achten Drehgelenk (55) zwischen 45% und 75%, bevorzugt zwischen 50% und 60%, insbesondere zwischen 54% und 64% des Abstandes (45) des ersten Drehgelenkes (38) zum zweiten Drehgelenk (39) beträgt.

15. Stützvorrichtung nach einem der vorhergehenden Ansprüche, **dadurch gekennzeichnet, dass** der Abstand (70) des ersten Drehgelenkes (38) zum dritten Drehgelenk (41) zwischen 25% und 60%, bevorzugt zwischen 35% und 50%, insbesondere zwischen 40% und 45% des Abstandes (45) des ersten Drehgelenkes (38) zum zweiten Drehgelenk (39) beträgt, und dass der Horizontalabstand (71) des ersten Drehgelenkes (38) zum dritten Drehgelenk (41) zwischen 15% und 40%, bevorzugt zwischen 20% und 35%, insbesondere zwischen 25% und 30% des Abstandes (45) des ersten Drehgelenkes (38) zum zweiten Drehgelenk (39) beträgt und dass der Horizontalabstand (72) des Drehmittelpunktes (36) vom Positionierantrieb (33) zum dritten Drehgelenk (41) zwischen 35% und 65%, bevorzugt zwischen 40% und 60%, insbesondere zwischen 45% und 55% des Abstandes (45) des ersten Drehgelenkes (38) zum zweiten Drehgelenk (39) beträgt.

16. Bearbeitungsanlage (1) umfassend eine Abkantpresse (2) mit einem ersten verstellbaren Pressbalken (4), welcher eine erste Werkzeugaufnahme (5) aufweist und einem zweiten feststehenden Pressbalken (7), welcher eine zweite Werkzeugaufnahme (8) aufweist, sowie eine Stützvorrichtung (15) zur Auflage eines zu bearbeitenden Bleches (3), welche mittels zumindest einer Verbindungsplatte (19) an der Abkantpresse (2) befestigbar ist, **dadurch gekennzeichnet, dass** die Stützvorrichtung (15) nach zumindest einem der vorhergehenden Ansprüche ausgebildet ist.

## Claims

1. A support device (15) for a press brake (2), comprising a base frame (24), at least one connecting plate (19) arranged on the base frame (24) for securing the support device (15) on the press brake (2), by means of which connecting plate (19) a perpendicular connecting plane (22) is formed, a support plate (17) with a bearing surface (18), which can be positioned between a base position (26) and a maximum position (27), wherein the support plate (17) is arranged on a lever linkage system (25), which is connected to a drive unit (32) and is designed as a parallel kinematic system, and wherein the lever linkage system (25) comprises a first main lever arm (37) with a first (38) and a second rotary joint (39) and second main lever arm (40) with a third (41) and a fourth rotary joint (42), which are arranged parallel to one another and are mounted on the base frame (24) by means of the first (38) and the third rotary joint (41), which lie in a main bearing plane (43), and on which two main lever arms (37, 40) a support arm (44) is mounted by means of the second (39) and fourth rotary joint (42), wherein a normal distance (45) between the first (38) and second rotary joint (39) is the same as a normal distance (46) between the third (41) and fourth rotary joint (42) and the second (39) and fourth rotary joint (42) are spaced apart further from the connecting plane (22) like the first (38) and third rotary joint (41), and on which support arm (44) the support plate (17) is mounted by means of a fifth rotary joint (47), which fifth rotary joint (47) is arranged on a part (48) of the support arm (44) projecting over the fourth rotary joint (42), wherein the support plate (17) is connected by means of a sixth rotary joint (49) to a support arm (50), which support arm (50) is connected parallel to the support arm (44) by means of a seventh rotary joint (52) to the first (37) or the second main lever arm (40) and the seventh rotary joint (52) is arranged in extension of a straight line (53) between the first (38) and second rotary joint (39) or between the third (41) and fourth rotary joint (42), wherein the support device (15) comprises a positioning drive (33), which is designed as a rotary drive (34), **characterized in that** the drive unit (32) comprises a crank (35) connected to the positioning drive (33) and a rocker (54) connected by articulation to the latter, which rocker (54) is connected by means of an eighth rotary joint (55) to the crank (35) and is connected by means of a ninth rotary joint (56) to the lever linkage system (25).

2. The support device as claimed in claim 1, **characterized in that** the rocker (54) is connected by means of the ninth rotary joint (56) to the support arm (50) of the lever linkage system (25).

3. The support device as claimed in claim 2, **characterized in that** the rocker (54) is connected on a section of the support arm (50) projecting above the second rotary joint (39) to the latter.

4. The support device as claimed in any one of the preceding claims, **characterized in that** the crank (35), in particular a connecting line between the center of rotation (36) of the positioning drive (33) and eighth rotary joint (55), in the base position (26) of the support plate (17) is arranged at an acute angle (63) between 1° and 20°, preferably between 2° and 10°, in particular between 4° and 8°, relative to the rocker (54), in particular to a connecting line between the eighth (55) and ninth rotary joint (56), and **in that** the crank (35) and the rocker (54) are arranged relative to one another in the maximum position (27) of the support plate (17) at an acute first angle (63) between 160° and 179°, preferably between 170° and 178°, in particular between 172° and 176°.

5. The support device as claimed in any one of the preceding claims, **characterized in that** the crank (35) of the positioning drive (33) in the base position (26) of the support plate (17) is rotated so that the crank (35), in particular a connecting line between the center of rotation (36) of the positioning drive (33) and eighth rotary joint (55), is arranged at a second angle (64) between 180° and 270°, preferably between 190° and 250°, in particular between 220° and 240° relative to the connecting plane (22).

6. The support device as claimed in any one of the preceding claims, **characterized in that** the crank (35) of the positioning drive (33) is rotated in the maximum position (27) of the support plate (17) so that the crank (35) is arranged, in particular a connecting line between the center of rotation (36) of the positioning drive (33) and eighth rotary joint (55), at a second angle (64) between 0° and 45°, preferably between 5° and 20°, in particular between 7° and 15° relative to the connecting plane (22).

7. The support device as claimed in any one of the preceding claims, **characterized in that** the positioning drive (33) comprises a servomotor.

8. The support device as claimed in any one of the preceding claims, **characterized in that** the support arm (50) is spaced apart further from the main bearing plane (43) than the support arm (44).

9. The support device as claimed in any one of the preceding claims, **characterized in that** between the connecting plate (19) and base frame (24) an adjusting device (29) is arranged, by means of which base frame (24) can be adjusted relative to its position to the connecting plate (19) parallel to the connecting plane (22) in a vertical direction (30).

10. The support device as claimed in claim 9, **characterized in that** the adjusting device (29) comprises a drive motor (31).

11. The support device as claimed in any one of the preceding claims, **characterized in that** the connecting plate (19) on its interface to the press brake (2) has a linear guide (20), so that the support device (15) is adjustable relative to the press brake (2) parallel to the connecting plane (22) in a horizontal direction (21).

12. The support device as claimed in any one of the preceding claims, **characterized in that** the support device (15) comprises a protective cover (57), wherein the protective cover (57) consists of a fixed section and section which can be moved with the support plate (17), and the first main lever arm (37) and/or the support arm (44) comprises at least in sections an external contour (62) adjusted to the internal contour (61) of the protective cover (57), in particular a circular arc-shaped external contour (62).

13. The support device as claimed in any one of the preceding claims, **characterized in that** the distance (65) of the fifth rotary joint (47) to the sixth rotary joint (49) is between 25% and 60%, preferably between 35% and 50%, in particular between 40% and 45% of the distance (45) of the first rotary joint (38) to the second rotary joint (39) and **in that** the fourth rotary joint (42) has the same distance (66) from the fifth rotary joint (47) as the first rotary joint (38) from the second rotary joint (39).

14. The support device as claimed in any one of the preceding claims, **characterized in that** the distance (67) of the ninth rotary joint (56) from the seventh rotary joint (52) is between 5% and 30%, preferably between 10% and 25%, in particular between 15% and 20% of the distance (45) of the first rotary joint (38) from the second rotary joint (39) and **in that** the distance (68) of the eighth rotary joint (55) from the ninth rotary joint (56) is between 110% and 145%, preferably between 120% and 135%, in particular between 125% and 130% of the distance (45) of the first rotary joint (38) to the second rotary joint (39), and **in that** the distance (69) of the center of rotation (36) of the positioning drive (33) from the eighth rotary joint (55) is between 45% and 75%, preferably between 50% and 60%, in particular between 54% and 64% of the distance (45) of the first rotary joint (38) from the second rotary joint (39).

15. The support device as claimed in any one of the preceding claims, **characterized in that** the distance (70) of the first rotary joint (38) from the third rotary joint (41) is between 25% and 60%, preferably between 35% and 50%, in particular between 40% and 45% of the distance (45) of the first rotary joint (38) from the second rotary joint (39), and **in that** the horizontal distance (71) of the first rotary joint (38) from the third rotary joint (41) is between 15% and 40%, preferably between 20% and 35%, in particular between 25% and 30% of the distance (45) of the first rotary joint (38) from the second rotary joint (39) and **in that** the horizontal distance (72) of the center of rotation (36) of the positioning drive (33) from the third rotary joint (41) is between 35% and 65%, preferably between 40% and 60%, in particular between 45% and 55% of the distance (45) of the first rotary joint (38) from the second rotary joint (39).

16. A processing system (1) comprising a press brake (2) with a first adjustable pressing bar (4), which comprises a first tool holder (5) and a second fixed pressing bar (7), which comprises a second tool holder (8), and a support device (15) for supporting a sheet metal (3) to be processed, which by means of at least one connecting plate (19) can be secured onto the press brake (2), **characterized in that** the support device (15) is designed according to at least one of the preceding claims.

## Revendications

1. Dispositif de soutien (15) pour une presse plieuse (2), comprenant un châssis de base (24), au moins une plaque de liaison (19), disposée sur le châssis de base (24), pour la fixation du dispositif de soutien (15) à la presse plieuse (2), cette plaque de liaison (19) formant un plan de liaison (22) orientée verticalement, un appui de soutien (17) avec une surface d'appui (18), qui peut être positionnée entre une position de base (26) et une position maximale (27), l'appui de soutien (17) étant disposé sur un système d'articulation à levier (25), qui est relié avec une unité d'entraînement (32) et est conçu comme un système cinématique parallèle et le système d'articulation à levier (25) comprenant un premier bras de levier principal (37), avec une première (38) et une deuxième articulation rotative (39), et un deuxième bras de levier principal (40), avec une troisième (41) et une quatrième articulation rotative (42), qui sont disposées parallèlement entre elles et qui sont logées au moyen de la première (38) et de la troisième articulation rotative (41), qui se trouvent dans un plan de palier principal (43), au niveau du châssis de base (24) et sur ces deux bras de levier principaux (37, 40), est logé un bras de support (44) au moyen de la deuxième (39) et de la quatrième articulation rotative (42), une distance normale (45) entre la première (38) et la deuxième articulation rotative (39) étant égale à une distance normale (46) entre la troisième (41) et la quatrième articulation rotative (42) et la deuxième (39) et la troisième articulation rotative (42) étant en outre distantes du plan de liaison (22) comme la première (38) et la troisième articulation rotative (41) et, sur le bras de support (44), l'appui de soutien (17) est logé au moyen d'une cinquième articulation rotative (47), cette cinquième articulation rotative (47) étant disposée au niveau de la partie (48) du bras de support (44) dépassant par rapport à la quatrième articulation rotative (42), l'appui de soutien (17) étant relié au moyen d'une sixième articulation rotative (49) avec un bras de soutien (50), ce bras de soutien (50) étant parallèle au bras de support (44) et relié au moyen d'une septième articulation rotative (52) avec le premier (37) ou le deuxième bras de levier principal (40) et la septième articulation rotative (52) étant disposée dans le prolongement des droites (53) entre la première (38) et la deuxième articulation rotative (39) ou entre la troisième (41) et la quatrième articulation rotative (42), le dispositif d'appui comprenant un entraînement de positionnement (33) conçu comme un entraînement rotatif,
**caractérisé en ce que** l'unité d'entraînement (32) comprend un vilebrequin (35) relié avec l'entraînement de positionnement (33) et un bras oscillant (54) relié de manière articulée avec celui-ci, ce bras oscillant (54) étant relié au moyen d'une huitième articulation rotative (55) avec le vilebrequin (35) et au moyen d'une neuvième articulation rotative (56) avec le système d'articulation à levier (25).

2. Dispositif de soutien selon la revendication 1, **caractérisé en ce que** le bras oscillant (54) est relié au moyen de la neuvième articulation rotative (56) avec le bras de soutien (50) du système d'articulation à levier (25).

3. Dispositif de soutien selon la revendication 2, **caractérisé en ce que** le bras oscillant (54) est relié avec le bras de soutien (50) au niveau d'une portion de celui-ci, dépassant de la deuxième articulation rotative (39).

4. Dispositif de soutien selon l'une des revendications précédentes, **caractérisé en ce que** le vilebrequin (35), plus particulièrement une ligne de liaison tirée entre le centre de rotation (36) de l'entraînement de positionnement (33) et la huitième articulation rotative (55), forme, dans la position de base (26) de l'appui de soutien (17), un angle aigu (63) entre 1° et 20°, de préférence entre 2° et 10°, plus particulièrement entre 4° et 8°, par rapport au bras oscillant (54), plus particulièrement par rapport à une ligne de liaison tirée entre la huitième (55) et la neuvième articulation rotative (56), et **en ce que** le vilebrequin (35) et le bras oscillant (54) forment entre eux, dans la position maximale (27) de l'appui de soutien (17), un premier angle obtus (63) entre 160° et 179°, de préférence entre 170° et 178°, plus particulièrement entre 172° et 176°.

5. Dispositif de soutien selon l'une des revendications précédentes, **caractérisé en ce que** le vilebrequin (35) de l'entraînement de positionnement (33) est mis en rotation, dans la position de base (26) de l'appui de soutien (17), de façon à ce que le vilebrequin (35), plus particulièrement une ligne de liaison tirée entre le centre de rotation (36) de l'entraînement de positionnement (33) et la huitième articulation rotative (55), forme un deuxième angle (64) entre 180° et 270°, de préférence entre 190° et 250°, plus particulièrement entre 220° et 240°, par rapport au plan de liaison (22).

6. Dispositif de soutien selon l'une des revendications précédentes, **caractérisé en ce que** le vilebrequin (35) de l'entraînement de positionnement (33) est mis en rotation, dans la position maximale (27) de l'appui de soutien (17), de façon à ce que le vilebrequin (35), plus particulièrement une ligne de liaison tirée entre le centre de rotation (36) de l'entraînement de positionnement (33) et la huitième articulation rotative (55), forme un deuxième angle (64) entre 0° et 45°, de préférence entre 5° et 20°, plus particulièrement entre 7° et 15°, par rapport au plan de liaison (22).

7. Dispositif de soutien selon l'une des revendications précédentes, **caractérisé en ce que** l'entraînement de positionnement (33) comprend un servomoteur.

8. Dispositif de soutien selon l'une des revendications précédentes, **caractérisé en ce que** le bras de soutien (50) est plus éloigné du plan de palier principal (43) que le bras de support (44).

9. Dispositif de soutien selon l'une des revendications précédentes, **caractérisé en ce que**, entre la plaque de liaison (19) et le châssis de base (24), se trouve un dispositif de réglage (29), qui permet de régler le châssis de base (24) en ce qui concerne sa position par rapport à la plaque de liaison (19) parallèle au plan de liaison (22) dans une direction verticale (30).

10. Dispositif de soutien selon la revendication 9, **caractérisé en ce que** le dispositif de réglage (29) comprend un moteur d'entraînement (31).

11. Dispositif de soutien selon l'une des revendications précédentes, **caractérisé en ce que** la plaque de liaison (19) comprend, au niveau de son interface avec la presse plieuse (2), un guidage linéaire (20), de façon à ce que le dispositif de soutien (15) puisse être réglé par rapport à la presse plieuse (2) parallèlement au plan de liaison (22) dans une direction horizontale (21).

12. Dispositif de soutien selon l'une des revendications précédentes, **caractérisé en ce que** le dispositif de soutien (15) comprend un couvercle protecteur (57), le couvercle protecteur (57) étant constitué d'une portion pouvant être déplacée avec l'appui de soutien (17) et le premier bras de levier principal (37) et/ou le bras de support (44) présente un contour externe (62) adapté au contour interne (61) du couvercle protecteur (57), plus particulièrement un contour externe en forme d'arc de cercle (62).

13. Dispositif de soutien selon l'une des revendications précédentes, **caractérisé en ce que** la distance (65) entre la cinquième articulation rotative (47) et la sixième articulation rotative (49) représente entre 25 % et 60 %, de préférence entre 35 % et 50 %, plus particulièrement entre 40 % et 45 % de la distance (45) entre la première articulation rotative (38) et la deuxième articulation rotative (39) et **en ce que** la quatrième articulation rotative (42) présente, par rapport à la cinquième articulation rotative (47), une distance (66) égale à la distance entre la première articulation rotative (38) et la deuxième articulation rotative (39).

14. Dispositif de soutien selon l'une des revendications précédentes, **caractérisé en ce que** la distance (67) entre la neuvième articulation rotative (56) et la septième articulation rotative (52) représente entre 5 % et 30 %, de préférence entre 10 % et 25 %, plus particulièrement entre 15 % et 20 % de la distance (45) entre la première articulation rotative (38) et la deuxième articulation rotative (39) et **en ce que** la distance (68) entre la huitième articulation rotative (55) et la neuvième articulation rotative (56) représente entre 110 % et 145 %, de préférence entre 120 % et 135 %, plus particulièrement entre 125 % et 130 % de la distance (45) entre la première articulation rotative (38) et la deuxième articulation rotative (39), et **en ce que** la distance (69) entre le centre de rotation (36) de l'entraînement de positionnement (33) et la huitième articulation rotative (55) représente entre 45 % et 75 %, de préférence entre 50 % et 60 %, plus particulièrement entre 54 % et 64 % de la distance (45) entre la première articulation rotative (38) et la deuxième articulation rotative (39).

15. Dispositif de soutien selon l'une des revendications précédentes, **caractérisé en ce que** la distance (70) entre la première articulation rotative (38) et la troisième articulation rotative (41) représente entre 25 % et 60 %, de préférence entre 35 % et 50 %, plus particulièrement entre 40 % et 45 % de la distance (45) entre la première articulation rotative (38) et la deuxième articulation rotative (39),et **en ce que** la distance horizontale (71) entre la première articulation rotative (38) et la troisième articulation rotative (41) représente entre 15 % et 40 %, de préférence entre 20 % et 35 %, plus particulièrement entre 25 % et 30 % de la distance (45) entre la première articulation rotative (38) et la deuxième articulation rotative (39) et **en ce que** la distance horizontale (72) entre le centre de rotation (36) de l'entraînement de positionnement (33) et la troisième articulation rotative (41) représente entre 35 % et 65 %, de préférence entre 40 % et 60 %, plus particulièrement entre 45 % et 55 % de la distance (45) entre la première articulation rotative (38) et la deuxième articulation rotative (39).

16. Installation de traitement (1) comprenant une presse plieuse (2) avec une première barre de pressage réglable (4), qui comprend un premier logement d'outil (5), et avec une deux barre de pressage réglable (7), qui comprend un deuxième logement d'outil (8), ainsi qu'un dispositif de soutien (15) pour l'appui d'une tôle (3) à traiter, qui peut être fixé au moyen d'au moins une plaque de liaison (19) à la presse plieuse (2), **caractérisé en ce que** le dispositif de soutien (15) est conçu selon au moins une des revendications précédentes.
